# EUROPÄISCHE PATENTSCHRIFT

(11) **EP 0 718 171 B1**
(45) Veröffentlichungstag und Bekanntmachung des Hinweises auf die Patenterteilung: **26.05.1999**
(21) Anmeldenummer: 95119110.5
(22) Anmeldetag: 05.12.1995
(51) Int. Cl.: B61F 5/24, B61D 3/10

(54) **Wankbegrenzer**
Tilt limiter
Limiteur d'inclinaison

(30) Priorität: 23.12.1994 DE 4446282
(43) Veröffentlichungstag der Anmeldung: 26.06.1996
(73) Patentinhaber: ABB Daimler-Benz Transportation (Technology) GmbH, 13627 Berlin (DE)
(72) Erfinder: Rösler, Jörg, Dipl.-Ing., D-90537 Feucht (DE); Weeger, Engelbert, Dipl.-Ing., D-90441 Nürnberg (DE)
(74) Vertreter: Breiter, Achim, Dipl.-Ing.

(56) Entgegenhaltungen:
- DE-B- 1 222 382
- DE-C- 685 206
- US-A- 2 908 229

## Beschreibung

Die Erfindung betrifft einen Fahrzeugverbund mit mindestens zwei Wagenkästen, sowie mindestens einem zwischen zwei Wagenkästen angeordneten Wankbegrenzer für die Begrenzung von Wankausschlägen der Wagenkästen.

Wankbegrenzer in Form von Rückstellmomente erzeugenden Torsionsstäben mit endseitigen, bei einer Relativneigung von Wagenkasten und Fahrwerk gegensinnig verdrehten Betätigungshebeln sind bei Schienenfahrzeugen mit Luftfedern, wie dem "IC-Experimental" der Deutschen Bundesbahn (DE 34 07 574 C2), bekannt.

Aufgabe der vorliegenden Erfindung ist es, einen Fahrzeugverbund zu schaffen der Wankbewegungen zuläßt, diese jedoch auf ein bestimmtes Maß begrenzt und der auch nachträglich einfach einzubauen ist.

Diese Aufgabe wird mit den im kennzeichnenden Teil des Anspruchs 1 genannten Merkmalen gelöst. Fortbildungen und vorteilhatte Ausführungen der Erfindung sind in den weiteren Ansprüchen umfaßt.

Erfindungsgemäß sind im oberen Bereich des Portals zwischen zwei Wagenkästen zwei Gelenklager angeordnet, wobei ein erstes Gelenklager an einer Konsole des erstens Wagenkastens und ein zweites Gelenklager im wesentlichen horizontal und seitlich versetzt zu dem ersten Gelenklager an einer Konsole des zweiten Wagenkastens angeordnet ist. An dem ersten Gelenklager ist in einem Lagerbock eine Gleitbuchse quer zur Längsachse des Wagenkastens angeordnet, in der eine Schubstange gleitend geführt ist, die an ihrem einen Ende mit dem zweiten Gelenklager verbunden ist. Auf der Schubstange sind auf beiden Seiten neben dem Lagerbock Federelemente mit Anschlägen für diese angeordnet.

Die Federelemente weisen vorteilhafterweise eine stark progressive Kennlinie auf, wodurch auf einen relativ guten Wankbetrieb in den ersten zwei Dritteln des Gesamtwegs im letzten Drittel die Federkraft stark ansteigt und so den Ausschlag relativ sanft beendet.

Die Federelemente sind vorteilhafterweise unter Vorspannung eingesetzte Gummihohlfedern. Die Gelenklager sind elastische Kugellager, vorzugsweise Festlager.

Im folgenden wird die Erfindung anhand von Zeichnungen beispielhaft näher beschrieben. Dabei zeigen:
Fig. 1
   eine Draufsicht auf ein Portal mit Wankbegrenzung;
Fig. 2
   einen Schnitt entlang der Linie A - A der Fig. 1;
Fig. 3
   einen Schnitt entlang der Linie C - C der Fig. 1.

Die Fig. 1 bis 3 zeigen ein Portal zwischen zwei Wagenkästen 1, 2. Am ersten Wagenkasten 1 ist mittig eine Konsole 3 angeordnet, die eine erste Gelenklagerung 5 trägt. Diese Gelenklagerung besteht aus einem Kugelzapfen 15, der als Festlager auf einem Bolzen 15' angeordnet ist, der fest mit der Konsole 3 verbunden ist. Mit der Lagerschale 16 des Gelenklagers 5 ist, auf der der Konsole entgegengesetzten Seite, eine Halterung 18 für eine Abdeckung 17 verbunden. Mit der Lagerschale 16, bzw. mit der diese tragenden Halterung 16' ist ein Lagerbock 9 verschweißt. Der Lagerbock 9 trägt eine Gleitbuchse 10, die horizontal und quer zu der Längsachse des Wagenkastens 1 angeordnet ist. In der Gleitbuchse 10 ist eine Schubstange 8 gleitend geführt, die an ihrem einen Ende mit einem zweiten Gelenklager 6 verbunden ist, das, seitlich und horizontal versetzt zu dem ersten Gelenklager 5 an einer Konsole 4 des zweiten Wagenkastens 2 angeordnet ist. Neben dem Lagerbock 9 sind auf beiden Seiten Gummihohlfedern 11, 12 auf die Schubstange 8 gesteckt und durch Anschläge 13, 14 die fest mit der Schubstange 8 verbunden sind, unter Vorspannung gehalten.

## Patentansprüche

1. Fahrzeugverbund mit mindestens zwei Wagenkästen (1,2), sowie mindestens einem zwischen zwei Wagenkästen (1,2) angeordneten Wankbegrenzer für die Begrenzung von Wankausschlägen der Wagenkästen (1,2),
dadurch gekennzeichnet,
daß im oberen Bereich eines Portals zwischen zwei Wagenkästen (1,2) zwei Gelenklager (5,6) angeordnet sind,
wobei ein erstes Gelenklager (5) an einer Konsole (3) des erstens Wagenkastens (1) und ein zweites Gelenklager (6) im wesentlichen horizontal und seitlich versetzt zu dem ersten Gelenklager (5) an einer Konsole (4) des zweiten Wagenkastens (2) angeordnet ist,
daß an dem ersten Gelenklager (5) in einem Lagerbock (9) eine Gleitbuchse (10) quer zur Längsachse des Wagenkastens angeordnet ist,
daß in der Gleitbuchse (10) eine Schubstange (8) gleitend geführt ist, die an ihrem einen Ende mit dem zweiten Gelenklager (6) verbunden ist,
und daß auf der Schubstange (8) auf beiden Seiten neben dem Lagerbock (9) Federelemente (11,12) mit Anschlägen (13,14) für diese angeordnet sind.

2. Fahrzeugverbund nach Anspruch 1,
dadurch gekennzeichnet,
daß die Federelemente (11,12) eine stark progressive Kennlinie aufweisen.

3. Fahrzeugverbund nach Anspruch 1,
dadurch gekennzeichnet,
daß die Federelemente (11,12) unter Vorspannung eingesetzt sind.

4. Fahrzeugverbund nach Anspruch 1,
dadurch gekennzeichnet,
daß die Federelemente (11,12) Gummihohlfedern sind.

5. Fahrzeugverbund nach Anspruch 1,
dadurch gekennzeichnet,
daß die Gelenklager (5,6) elastische Kugellager sind.

6. Fahrzeugverbund nach Anspruch 1,
dadurch gekennzeichnet,
daß die Gelenklager (5,6) Festlager sind.

## Claims

1. Vehicle connection between at least two coach bodies (1,2), together with at least one roll limiter located between two coach bodies (1,2) to limit roll deflection of the coach bodies (1,2),
characterized in that
two swing bearings (5,6) are located in the upper section of a portal between two coach bodies (1,2),
wherein a first swing bearing (5) is mounted on a bracket (3) of the first coach body (1) and a second swing bearing (6) is mounted, essentially horizontally and offset to the side relative to the first swing bearing (5), on a bracket (4) of the second coach body (2),
that a guide bush (10) is mounted in a bearing bracket (9) on the first swing bearing (5), at right-angles to the longitudinal axis of the coach body,
that a connecting rod (8), connected at one end to the second swing bearing (6), is slidably guided in the guide bush (10),
and that spring elements (11,12) with stops (13,14) for them are located on both sides `of the connecting rod (8) adjacent to the bearing bracket (9).

2. Vehicle connection according to claim 1,
characterized in that
the spring elements (11,12) have a strongly progressive characteristic curve.

3. Vehicle connection according to claim 1,
characterized in that
the spring elements (11,12) are inserted under prestress.

4. Vehicle connection according to claim 1,
characterized in that
the spring elements (11,12) are hollow rubber springs.

5. Vehicle connection according to claim 1,
characterized in that
the swing bearings (5,6) are elastic ball bearings.

6. Vehicle connection according to claim 1,
characterized in that
the swing bearings (5,6) are locating bearings.

## Revendications

1. Véhicule ferroviaire composite comportant au moins deux caisses (1, 2), ainsi qu'un limiteur de roulis, disposé entre deux caisses (1, 2), pour limiter les déports des caisses (1, 2) dus au roulis, caractérisé en ce que :
deux articulations à rotule (5, 6) sont disposées dans la partie supérieure d'un portique entre deux caisses (1, 2),
une première articulation à rotule (5) étant disposée contre une console (3) de la première caisse (1) et une deuxième articulation à rotule (6) étant disposée contre une console (4) de la deuxième caisse (2), en présentant un décalage essentiellement horizontal et latéral par rapport à la première articulation à rotule (5),
une douille de guidage (10) est, transversalement à l'axe longitudinal de la caisse, disposée contre la première articulation à rotule (5) dans un support de palier (9),
une bielle de poussée (8) est guidée en coulissement dans la douille de guidage (10), bielle qui en l'une de ses extrémités est reliée à une deuxième articulation à rotule (6),
et sur la bielle de poussée (8), sur les deux côtés, à côté du support de palier (9), sont disposés des éléments de suspension (11, 12), comportant des butées (13, 14).

2. Véhicule ferroviaire composite selon la revendication 1, caractérisé en ce que les éléments de suspension (11, 12) présentent une caractéristique fortement progressive.

3. Véhicule ferroviaire composite selon la revendication 1, caractérisé en ce que les éléments de suspension (11, 12) sont utilisés en précontrainte.

4. Véhicule ferroviaire composite selon la revendication 1, caractérisé en ce que les éléments de suspension (11, 12) sont des ressorts creux en caoutchouc.

5. véhicule ferroviaire composite selon la revendication 1, caractérisé en ce que les articulations à rotule (5, 6) sont des roulements à billes élastiques.

6. Véhicule ferroviaire composite selon la revendication 1, caractérisé en ce que les articulations à rotule (5, 6) sont des paliers fixes.
